# EUROPÄISCHE PATENTSCHRIFT

(11) **EP 2 801 295 B1**
(45) Veröffentlichungstag und Bekanntmachung des Hinweises auf die Patenterteilung: **17.02.2016**
(21) Anmeldenummer: 14001037.2
(22) Anmeldetag: 20.03.2014
(51) Int. Cl.: A47C 23/06

(54) **Matratzenunterfederung**
Mattress spring base
Sommier

(30) Priorität: 09.05.2013 DE 202013102024 U
(43) Veröffentlichungstag der Anmeldung: 12.11.2014
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun, LL.M

(56) Entgegenhaltungen:
- EP-A1- 1 616 507
- EP-A1- 1 754 429
- EP-A1- 1 754 430
- EP-A1- 1 894 494
- EP-A1- 1 902 649

## Beschreibung

Die Erfindung betrifft eine Matratzenunterfederung gemäß Anspruch 1.

Es ist eine Unterfederung für Auflagen von Sitz- oder Liegemöbeln bekannt, EP 1 616 507 A1, die Auflagerelemente mit Lattentaschen für Bettlatten aufweist, die über Federelemente an Holmen eines Bettes angeordnet sind, wobei die Federelemente aus Federbeinen bestehen, die sich von unterhalb des Auflagerelements schräg nach unten und in einer Längsrichtung des Holmes in entgegen-gesetzte Richtungen erstrecken und an ihren unteren Enden Bolzenaugen aufweisen, die auf Lagerbolzen gelagert sind. Weiterhin weist diese bekannte Unterfederung im Bereich der Bolzenaugen zweier zueinander gerichteter Federbeine benachbarter Auflagerelemente eine Wippe auf, die auf einem Lagerbolzen angeordnet ist, wobei die Wippe Stützflügel aufweist, die jeweils eines der beiden Federbeine untergreift.

Bekannt ist ebenfalls eine andere Unterfederung von Auflagen von Sitz- oder Liegemöbeln, EP 1 754 429 A1, deren Auflagerelemente ebenfalls Federbeine aufweisen, die sich in Richtung von Federbeinen benachbarter Auflagerelemente aufspreizen, deren Enden jedoch in Längsführungen gelagert sind, die sich gegenseitig über ein zwischengeschaltetes Federelement mittelbar gegeneinander abstützen.

Zudem ist eine weitere Unterfederung für Auflagen von Sitz- oder Liegemöbeln bekannt, EP 1 754 430 A1, welche Auflagerelemente aufweist, die ebenfalls gespreizte Federbeine aufweisen, die sich in Richtung auf das Federbein des benachbarten Auflagerelements erstrecken, wobei bei dieser bekannten Unterfederung eine Interaktivität dadurch verwirklicht werden soll, dass die beiden beteiligten Federbeine benachbarter Auflagerelemente über ein zugfestes und/ oder druckstabiles Koppelelement miteinander verbunden sind.

Weiterhin ist ein Federungssystem für Matratzen bekannt, EP 1 894 494 A1, welches ein an einem Schwenkbolzen am Längsholm eines Traglattenrostes gelagertes gemeinsames Pendel mit unterem Tragbolzen als Aufnahme von Bolzenaugen von abgespreizten Federbeinen benachbarter Auflagerelemente aufweist, wobei der Schwenkbolzen auch in einem horizontalen Langloch geführt sein kann, um ein Federbein eines belasteten Auflagerelements in ausgelenkter Lage des Pendels noch weiter auslenken zu können.

Mit diesen bekannten Unterfederungen lassen sich zwar jeweils interaktive Matratzenunterfederung verwirklichen, die jedoch nur ein geringes Maß an Interaktivität zur Verfügung stellen.

Aufgabe der Erfindung ist es eine Matratzenunterfederung zur Verfügung zu stellen, die eine intensivere Interaktivität aufweist und dadurch den Liegekomfort einer auf einer auf der Matratzenunterfederung gelagerten Matratze liegenden Person deutlich verbessert.

Die Lösung dieser Aufgabe ergibt sich in Verbindung mit den Oberbegriffsmerkmalen erfindungsgemäß aus den technischen Merkmalen des kennzeichnenden Teils des ersten Schutzanspruches. Die wesentliche Verbesserung der erfindungsgemäßen Matratzenunterfederung wird dadurch erzielt, dass die Lagerbolzen auf einem gemeinsamen Längsschlitten zwischen zwei benachbarten Auflagerelementen angeordnet sind, der in einer zu dem Holm parallelen Längsführung horizontal verschieblich geführt ist.

Diese Längsverschieblichkeit der Lagerbolzen steigert die Interaktivität der Matratzenunterfederung in erheblicher Art und Weise, da den einzelnen Auflagerelementen bzw. deren elastischen Federbeinen so eine sehr viel größerer Verformungsbereich zur Verfügung steht, welcher bei einem mit einer vertikalen Drucklast beaufschlagten Auflagerelement in einem deutlich weiteren Spreizwinkel der Federbeine resultiert bzw. zu einem deutlich verringerten Spreizwinkel bei den benachbarten, nicht mit Auflagerkräften beaufschlagten Auflagerelementen führt. Die neuartige Matratzenunterfederung führt also dazu, dass zum einen ein erheblich größerer Federweg eines belasteten Auflagerelementes verwirklicht werden kann, und zum anderen, dass die Reaktion bzw. die Unterstützung der diesem Auflagerelement seitlich benachbarten Auflagerelemente ebenso deutlich verbessert wird.

Weiter gesteigert wird die Interaktivität der Matratzenunterfederung dadurch, dass im Bereich zweier zueinander gerichteter Federbeine benachbarter Auflagerelemente zusätzlich eine Wippe auf einem Lagerbolzen angeordnet ist, welche Stützflügel aufweist, die jeweils eines der beiden Federbeine untergreifen, wobei auch diese Wippe über ihren Lagerbolzen mit auf dem Längsschlitten angeordnet ist.

Weitere vorteilhafte Ausgestaltungen des Gegenstandes der Erfindung ergeben sich mit und in Kombination aus den nachfolgenden Unteransprüchen.

Entsprechend einer anderen bevorzugten Ausführungsform der Erfindung sind die beiden zueinander gerichteten Federbeine mechanisch über ein zugfestes und/ oder druckstabiles Koppelelement miteinander verbunden, wobei sich auch hier durch die längsverschieblich gelagerten Lagerbolzen eine deutliche Steigerung der Wirksamkeit der Interaktivität erzeugt wird.

Je nach Ausführungsform der erfindungsgemäßen Matratzenunterfederung können die Bolzenaugen der Federbeine verdrehbar oder verdrehfest auf den Lagerbolzen gelagert sein, wie auch das Bolzenauge der Wippe, wobei die Wahl der Ausführungsform auch abhängig ist von der Auswahl der verwendeten Kunststoffe und deren Elastizität, so dass eine große Variabilität der erfindungsgemäßen Matratzenunterfederung gegeben ist.

Bei einer anderen vorteilhaften Ausführungsform der Erfindung sind die Bolzenaugen der Federbeine auf einem gemeinsamen Lagerbolzen gelagert und bei einer noch weiter bevorzugten Ausführungsform auch das Bolzenauge der Wippe auf dem gleichen Lagebolzen angeordnet. Hierdurch wird es auf einfache Art und Weise ermöglicht, den Längsschlitten mit nur einem Lagerbolzen versehen zu müssen, was zu einer sehr kompakten Matratzenunterfederung führt, die zudem auch sehr wirtschaftlich herstellbar ist.

Weitere vorteilhafte Varianten der Matratzenunterfederung sind dadurch erzeugbar, dass der Längsschlitten eine elastische Bewegungsbegrenzung aufweisen kann, so dass beispielsweise die Bewegung des Längsschlittens mit steigender Auslenkung eine größer werdende elastische Reaktionskraft erfährt.

Weiterhin kann die Matratzenunterfederung auch mit einer Härteverstellung ausgestattet sein, die beispielsweise aus einer Verriegelungsvorrichtung für die Ausweichbewegung des Längsschlittens besteht, insbesondere aus einem quer zur Bewegungsrichtung des Längsschlittens in die Längsführung einschiebbaren Querbolzen.

Nachfolgend ist ein Ausführungsbeispiel der Erfindung anhand von Zeichnungen näher beschrieben. Es zeigen:
- Fig. 1: eine Seitenansicht der Matratzenunterfederung in einer Teilansicht,
- Fig. 2: eine räumliche Darstellung der Matratzenunterfederung gemäß Fig. 1 von schräg unten,
- Fig. 3: einen Teilausschnitt eines mit der Matratzenunterfederung versehenden Holmes eines Bettes, und
- Fig. 4: eine Ausschnittsvergrößerung der Matratzenunterfederung gem. Fig. 3.

Die Matratzenunterfederung besteht aus an Holmen 11 eines Bettes in über Federelemente 2 daran angeordneten Auflageelementen 1 mit Lattentaschen 12 für darin einzusteckende Lattenenden von Bettlatten, wobei die Auflagerelemente 1 mit sich davon unterhalb schräg nach unten und in einer Längsrichtung des Holmes 11 in entgegengesetzte Richtungen aufspreizenden Federbeinen 3 ausgestattet sind, deren unteren Enden Bolzenaugen 4 aufweisen, die auf einem gemeinsamen Lagerbolzen 5 verdrehbar oder verdrehfest gelagert sind. Auf diesem Lagerbolzen 5 ist ebenfalls eine Wippe 7 mit einem Bolzenauge 8 verdrehbar oder verdrehfest gelagert, die etwa rechtwinklig zueinander ausgeformte Stützflügel 6 aufweist, die jeweils eines der beiden Federbeine 3 der benachbarten Auflagerelemente 1 untergreift.

Der Lagerbolzen 5 ist auf einem Längsschlitten 9 gelagert, der horizontal in Längsrichtung des Holmes 11 beweglich in einer Längsführung 10 gelagert ist.

Eine Kraftbeaufschlagung eines Auflagerelementes 1 führt dabei zu einer elastischen Verformung seiner Federbeine 3, wie auch zum weiteren Aufspreizen des Winkels zwischen den beiden Federbeinen 3, so dass die Lagerbolzen 5 der beiden beteiligten Längsschlitten 9 beidseitig ausweichen, wobei die Spreizung der Federbeine 3 der benachbarten Auflagerelemente 1 in ihrem Spreizwinkel verringert werden. Die beteiligten Stützflügel 6 der Wippe 7, die aus einem etwas steiferen Kunststoffmaterial gefertigt ist als die Federbeine 3 des Auflagerelementes 1, nehmen die elastischen Verformungen der belasteten Federbeine 3 eines Auflagerelementes 1 auf und übertragen die Verformungen über den Lagerbolzen 5 auf die Federbeine der benachbarten Auflagerelemente 1, wobei eine abwärts gerichtete Verformungskraft auf Grund der Hebelwirkung der Wippe 7 in eine aufwärts gerichtete Reaktionskraft des benachbarten Auflagerelements 1 umgewandelt wird.

## Patentansprüche

1. Matratzenunterfederung aus an Holmen (11) eines Bettes in über Federelemente (2) daran angeordneten Auflagerelementen (1) mit Lattentaschen (12) für darin einzusteckende Lattenenden von Bettlatten und mit sich von unterhalb der Auflagerelemente (1) schräg nach unten und in einer Längsrichtung des Holmes (11) in entgegengesetzte Richtungen aufgespreizt erstreckenden Federbeinen (3), deren unteren Enden Bolzenaugen (4) aufweisen, die auf Lagerbolzen (5) gelagert sind, wobei die Lagerbolzen (5) auf einem gemeinsamen Längsschlitten (9) zwischen zwei benachbarten Auflagerelementen (1) angeordnet sind, der in einer zu dem Holmen (11) parallelen Längsführung (10) horizontal verschieblich geführt ist und wobei im Bereich zweier zueinander gerichteter Federbeine (3) benachbarter Auflagerelemente (1) eine Wippe (7) auf einem der Lagerbolzen (5) angeordnet ist, die Stützflügel (6) aufweist, die jeweils eines der beiden Federbeine (3) untergreift.

2. Matratzenunterfederung nach einem der vorgenannten Ansprüche, **dadurch gekennzeichnet, dass** zwei zueinander gerichtete Federbeine (3) mechanisch über ein zugfestes und/ oder druckstabiles Koppelelement miteinander verbunden sind.

3. Matratzenunterfederung nach einem der vorgenannten Ansprüche, **dadurch gekennzeichnet, dass** die Bolzenaugen (4) der Federbeine (3) verdrehbar oder verdrehfest auf den Lagerbolzen (5) gelagert sind.

4. Matratzenunterfederung nach einem der vorgenannten Ansprüche, **dadurch gekennzeichnet, dass** das Bolzenauge (8) der Wippe (7) verdrehbar oder verdrehfest auf dem Lagerbolzen (5) gelagert ist.

5. Matratzenunterfederung nach einem der vorgenannten Ansprüche, **dadurch gekennzeichnet, dass** die Bolzenaugen (4) der Federbeine (3) auf einem gemeinsamen Lagerbolzen (5) gelagert sind.

6. Matratzenunterfederung nach einem der vorgenannten Ansprüche 1 bis 4, **dadurch gekennzeichnet, dass** die Bolzenaugen (4) der Federbeine (3) und das Bolzenauge (8) der Wippe (7) auf einem gemeinsamen Lagebolzen (5) gelagert sind.

7. Matratzenunterfederung nach einem der vorgenannten Ansprüche, **dadurch gekennzeichnet, dass** der Längsschlitten (9) eine elastische Bewegungsbegrenzung aufweist.

8. Matratzenunterfederung nach einem der vorgenannten Ansprüche, **dadurch gekennzeichnet, dass** die unterschiedlichen Bauteile aus für ihre Aufgaben optimierten Kunststoffen ausgebildet sind.

9. Matratzenunterfederung nach einem der vorgenannten Ansprüche, **dadurch gekennzeichnet, dass** sie mit einer Härteverstellung ausgestattet ist, die aus einer Verriegelungsvorrichtung für die Ausweichbewegung des Längsschlittens (9) besteht.

## Claims

1. Mattress-underspringing arrangement comprising support elements (1) which are arranged thereon on rails (11) of a bed in via spring elements (2) and have slat pockets (12) for ends of bed slats to be inserted therein and have spring legs (3) which extend in a spread-apart manner in opposite directions obliquely downward from below the support elements (1) and in a longitudinal direction of the rail (11) and whose lower ends have bolt eyes (4) which are mounted on bearing bolts (5), wherein the bearing bolts (5) are arranged on a common longitudinal carriage (9) between two adjacent support elements (1), which longitudinal carriage is guided in a horizontally displaceable manner in a longitudinal guide (10) parallel to the rails (11), and wherein a rocker (7) is arranged on one of the bearing bolts (5) in the region of two spring legs (3) of adjacent bearing elements (1) that are directed towards one another, which rocker has supporting wings (6) which each engage below one of the two spring legs (3).

2. Mattress-underspringing arrangement according to one of the preceding claims, **characterized in that** two spring legs (3) directed towards one another are mechanically connected to one another via a high-tensile and/or pressure-stable coupling element.

3. Mattress-underspringing arrangement according to one of the preceding claims, **characterized in that** the bolt eyes (4) of the spring legs (3) are mounted rotatably or non-rotatably on the bearing bolts (5).

4. Mattress-underspringing arrangement according to one of the preceding claims, **characterized in that** the bolt eye (8) of the rocker (7) is mounted rotatably or non-rotatably on the bearing bolt (5).

5. Mattress-underspringing arrangement according to one of the preceding claims, **characterized in that** the bolt eyes (4) of the spring legs (3) are mounted on a common bearing bolt (5).

6. Mattress-underspringing arrangement according to one of the preceding Claims 1 to 4, **characterized in that** the bolt eyes (4) of the spring legs (3) and the bolt eye (8) of the rocker (7) are mounted on a common bearing bolt (5).

7. Mattress-underspringing arrangement according to one of the preceding claims, **characterized in that** the longitudinal carriage (9) has an elastic movement limitation.

8. Mattress-underspringing arrangement according to one of the preceding claims, **characterized in that** the different components are formed of plastics which are optimized for their tasks.

9. Mattress-underspringing arrangement according to one of the preceding claims, **characterized in that** it is equipped with a hardness adjuster which comprises a locking device for the deflection movement of the longitudinal carriage (9).

## Revendications

1. Sommier constitué d'éléments d'appui (1) disposés sur des longerons (11) d'un lit dans par le biais d'éléments de ressort (2) sur ceux-ci avec des cavités de lattes (12) pour des extrémités de lattes de lit devant être insérées à l'intérieur de celles-ci et avec des jambes de ressort (3) s'étendant depuis le dessous des éléments d'appui (1) obliquement vers le bas et dans une direction longitudinale du longeron (11) de manière écartée dans des directions opposées, dont les extrémités inférieures présentent des trous de boulons (4) qui sont supportés sur des boulons de palier (5), les boulons de palier (5) étant disposés sur un chariot longitudinal commun (9) entre deux éléments d'appui adjacents (1), lequel chariot longitudinal est guidé de manière déplaçable horizontalement dans un guide longitudinal (10) parallèle au longeron (11) et, dans la région de deux jambes de ressort orientées l'une vers l'autre (3) d'éléments d'appui adjacents (1), une bascule (7) étant disposée sur l'un des boulons de palier (5), laquelle présente des ailes d'appui (6) qui viennent en prise à chaque fois par le dessous avec l'une des deux jambes de ressort (3).

2. Sommier selon l'une quelconque des revendications précédentes, **caractérisé en ce que** deux jambes de ressort (3) orientées l'une vers l'autre sont connectées l'une à l'autre mécaniquement par le biais d'un élément d'accouplement résistant à la traction et/ou présentant une stabilité en compression.

3. Sommier selon l'une quelconque des revendications précédentes, **caractérisé en ce que** les trous de boulon (4) des jambes de ressort (3) sont supportés de manière rotative ou solidaire en rotation sur le boulon de palier (5).

4. Sommier selon l'une quelconque des revendications précédentes, **caractérisé en ce que** le trou de boulon (8) de la bascule (7) est supporté de manière rotative ou fixée en rotation sur le boulon de palier (5).

5. Sommier selon l'une quelconque des revendications précédentes, **caractérisé en ce que** les trous de boulon (4) des jambes de ressort (3) sont supportés sur un boulon de palier commun (5).

6. Sommier selon l'une quelconque des revendications 1 à 4, **caractérisé en ce que** les trous de boulon (4) des jambes de ressort (3) et le trou de boulon (8) de la bascule (7) sont supportés sur un boulon de palier commun (5).

7. Sommier selon l'une quelconque des revendications précédentes, **caractérisé en ce que** le chariot longitudinal (9) présente une limite de déplacement élastique.

8. Sommier selon l'une quelconque des revendications précédentes, **caractérisé en ce que** les différents composants sont réalisés à partir de matières plastiques optimisées en termes de leurs fonctions.

9. Sommier selon l'une quelconque des revendications précédentes, **caractérisé en ce qu'**il est muni d'un réglage de dureté qui se compose d'un dispositif de verrouillage pour le mouvement d'écartement du chariot longitudinal (9).
